# EUROPÄISCHE PATENTSCHRIFT

(11) **EP 0 488 124 B1**
(45) Veröffentlichungstag und Bekanntmachung des Hinweises auf die Patenterteilung: **25.10.1995**
(21) Anmeldenummer: 91120081.4
(22) Anmeldetag: 25.11.1991
(51) Int. Cl.: G04G 9/00

(54) **Uhr, insbesondere Armband- oder Taschenuhr**
Watch, in particular wrist- or pocketwatch
Montre, en particulier montre bracelet ou montre de poche

(30) Priorität: 27.11.1990 DE 4037657
(43) Veröffentlichungstag der Anmeldung: 03.06.1992
(73) Patentinhaber: Kretzschmar, Thomas Michael, D-90547 Stein (DE)
(72) Erfinder: Kretzschmar, Thomas Michael, D-90547 Stein (DE)
(74) Vertreter: Liska, Horst, Dr.-Ing.

(56) Entgegenhaltungen:
- DE-A- 3 305 414
- DE-A- 3 816 605
- US-A- 4 360 935
- PROCEEDINGS OF THE IEEE Bd. 61, Nr. 4, April 1973, New York, Seiten 487-489; G. W. TAYLOR et al: "Improved Electronic Watch"

## Beschreibung

Die Erfindung betrifft eine Uhr, insbesondere Armband- oder Taschenuhr, die außer einer dem laufenden Tag zugeordneten Stundenanzeige und Minutenanzeige eine Anzeige der Monate und der Tage ab einem diesen Monaten und Tagen gemeinsamen, frei wählbaren Zeitpunkt aufweist. Eine solche Uhr ist nach der DE 38 16 605 A1 bekannt. Diese Uhr gestattet eine Anzeige der verbrachten Lebenszeit in Jahren, Monaten und Tagen.

Aufgabe der Erfindung ist es, eine Uhr dieser Art anzugeben, die noch weitere Daten, die für den Benutzer der Uhr von Interesse sein können, anzeigt.

Zur Lösung dieser Aufgabe ist die Uhr dadurch gekennzeichnet, daß sie überdies eine Anzeige der Wochen und der Stunden ab dem gemeinsamen, frei wählbaren Zeitpunkt aufweist.

Um auch dem Träger der Uhr den Ablauf der Stunden eines Tages psychologisch wirksam anzuzeigen, ist die Uhr bevorzugt dadurch gekennzeichnet, daß die dem laufenden Tag zugeordnete Stundenanzeige innerhalb eines von 0^{h} bis 12^{h} zu einem Scheitel ansteigenden und von 12^{h} bis 24^{h} von dem Scheitel abfallenden Bandes erfolgt. Optisch und grafisch besonders eindrucksvoll ist es dabei, wenn das Band glockenförmig ist und/oder wenn die Anzeige digital durch Farbänderung von 24 in dem Band aufeinanderfolgenden Feldern erfolgt.

Die Erfindung wird im folgenden an einem Ausführungsbeispiel unter Hinweis auf die beigefügten Zeichnungen beschrieben.
- Fig. 1: zeigt in Aufsicht ein Ziffernblatt einer Uhr.
- Fig. 2: zeigt schematisch ein Blockschaltbild der Uhr.

Die Uhr nach dem Ausführungsbeispiel weist eine dem laufenden Tag zugeordnete Stundenanzeige 2 und Minutenanzeige 4 auf. Die dem laufenden Tag zugeordnete Stundenanzeige 2 erfolgt innerhalb eines von 0^{h} bis 12^{h} zu einem Scheitel 6 ansteigenden und von 12^{h} bis 24^{h} von dem Scheitel 6 abfallenden, glockenförmigen Bandes 8 durch Farbänderung von 24 in dem Band 8 aufeinanderfolgenden Feldern 10. Die Farbänderung kann dabei durch Anschalten bzw. Abschalten von Leuchtdioden oder Flüssigkristallen erfolgen. Das Band 8 umschließt innerhalb seiner Glockenform eine Datumsanzeige 12. Die Anzeige der Minuten innerhalb der durch die Felder 10 gekennzeichneten Stunden erfolgt in 60 Feldern 14 eines Rings 16, der das den Stunden zugeordnete Band 8 umschließt. Dabei kann die Anzeige in den Feldern 14 ebenso erfolgen wie die Anzeige in den Feldern 10. Zwischen dem Ring 16 und dem Scheitel 6 des Bandes 8 befindet sich ein digitales Anzeigefeld für die ab einem vorgegebenen Zeitpunkt verstrichenen Tage. Zwischen dem Ring 16 und dem oberen Bereich des in Fig. 1 linken Schenkels 20 des glockenförmigen Bandes 8 befindet sich ein Anzeigefeld 22 für die ab dem vorgegebenen Zeitpunkt verstrichenen Wochen. Zwischen dem oberen Bereich des in Fig. 1 rechten Schenkels 24 des glockenförmigen Bandes 8 und dem Ring 16 befindet sich ein Anzeigefeld 26 für die seit dem vorgegebenen Zeitpunkt verstrichenen Monate. Unterhalb der Datumsanzeige 12 befindet sich ein Anzeigefeld 28 für die ab dem vorgegebenen Zeitpunkt verstrichenen Stunden und Minuten.

In dem Blockschaltbild sind die Anzeigefelder 18, 22, 26 und 28, das Anzeigefeld 12 und die Stundenanzeige 2 sowie die Minutenanzeige 4 mit vorgeschalteten Decodern 30, 32, 34, 36, 38, 40 angedeutet. Die Decoder 30, 32, 34, 36, 38 liegen am Ausgang eines umprogrammierbaren Ablesespeichers 42 (EPROM). Die Umprogrammierung erfolgt durch Eingabetasten in einem Tastenfeld 44. Das Ablesen des Speichers 42 erfolgt mittels eines Prozessors 46, der von dem Tastenfeld 44 einen Befehl zum simultanen Ingangsetzen der Anzeigen in den Anzeigefeldern 18, 22, 26 und 28 erhalten kann. Mit den Eingabetasten in dem Tastenfeld 44 ist auch das Datum in dem Anzeigefeld 12 und die Stundenanzeige 2 sowie die Minutenanzeige 4 einzustellen. Zur Synchronisierung sind die Decoder 38 und 40 miteinander verbunden.

Die Taktgabe erfolgt über einen Echtzeit- und Taktgeber 48, der von einem Empfänger 50 funkgesteuert sein kann.

## Patentansprüche

1. Uhr, insbesondere Armband- oder Taschenuhr, die außer einer dem laufenden Tag zugeordneten Stundenanzeige (2) und Minutenanzeige (4) eine Anzeige sowohl der Monate (26) als auch der Tage (18) ab einem diesen Monaten (26) und Tagen (18) gemeinsamen, frei wählbaren Zeitpunkt aufweist, **dadurch gekennzeichnet,** daß sie überdies eine Anzeige der Wochen (22) und der Stunden (28) ab dem gemeinsamen, frei wählbaren Zeitpunkt aufweist.

2. Uhr, insbesondere nach Anspruch 1, dadurch gekennzeichnet, daß die dem laufenden Tag zugeordnete Stundenanzeige (2) innerhalb eines von 0^{h} bis 12^{h} zu einem Scheitel (6) ansteigenden und von 12^{h} bis 24^{h} von dem Scheitel (6) abfallenden Bandes (8) erfolgt.

3. Uhr nach Anspruch 2, dadurch gekennzeichnet, daß das Band (8) glockenförmig ist.

4. Uhr nach Anspruch 2 oder 3, dadurch gekennzeichnet, daß die Anzeige (2) digital durch Farbänderung von 24 in dem Band (8) aufeinanderfolgenden Feldern (10) erfolgt.

## Claims

1. A watch, particularly a wristwatch or pocket watch, which, in addition to an hour display (2) and minute display (4) pertaining to the current day, has a display of both the months (26) and days (18) which have elapsed since a freely selectable moment in time common to said months (26) and days (18), characterised in that it also has a display of the weeks (22) and hours (28) since the freely selectable, common moment in time.

2. A watch, particularly according to claim 1, characterized in that the hour display (2) pertaining to the current day is effected within a band (8) rising to a peak (6) from 0 hours to 12 hours and falling from the peak (6) from 12 hours to 24 hours.

3. The watch according to claim 2, characterized in that the band (8) is bell-shaped.

4. The watch according to claim 2 or 3, characterized in that the display (2) is made digitally by colour variation of 24 successive panels (10) in the band (8).

## Revendications

1. Montre, en particulier montre bracelet ou montre de poche qui en plus d'un affichage d'heures (2) et d'un affichage minutes (4) affectés au jour en cours comporte un affichage aussi bien des mois (26) que des jours (18) à partir d'un moment librement sélectionnable, commun à ces mois (26) et jours (18) caractérisée en ce qu'elle comporte en plus un affichage des semaines (22) et des heures (28) à partir du moment commun, librement sélectionnable.

2. Montre, en particulier selon la revendication 1, caractérisée en ce que l'affichage des heures (2) affecté au jour courant est réalisé à l'intérieur d'une bande montante de 0H à 12H jusqu'à un sommet (6) et de 12H à 24H une bande descendante (8) à partir de ce sommet (6).

3. Montre selon la revendication 2, caractérisée en ce que la bande (8) est en forme de cloche.

4. Montre selon la revendication 2 ou 3, caractérisée en ce que l'affichage (2) s'effectue numériquement par modification de couleur de 24 blocs (10) successifs dans la bande (8).
